# FASCICULE DE BREVET EUROPEEN

(11) **EP 0 145 622 B1**
(45) Date de publication et mention de la délivrance du brevet: **02.11.1989**
(21) Numéro de dépôt: 84420200.2
(22) Date de dépôt: 05.12.1984
(51) Int. Cl.: A47K 10/34

(54) **Appareil de distribution et de coupe simultanées de bandes de matériaux enroulés, avec au moins un rouleau de matériau en service**
Vorrichtung zum gleichzeitigen Ausgeben und Abschneiden von streifenförmigen Materialien mit mindestens einer Rolle des Materials in Betrieb
Device to simultaneously dispense and cut off strips of coiled materials, with at least one roll of material in use

(30) Priorité: 06.12.1983 FR 8319815
(43) Date de publication de la demande: 19.06.1985
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François

(56) Documents cités:
- EP-A- 0 116 508
- FR-A- 2 387 628
- FR-A- 2 511 655
- US-A- 2 278 029
- US-A- 3 653 733
- US-A- 4 067 509
- US-A- 4 307 639

## Description

L'invention concerne le secteur technique des moyens de distribution de longueurs déterminées de bandes enroulées sur bobine ou noyau. En particulier, mais non limitativement, l'invention s'applique aux appareils de distribution et de coupe simultanées de papier, ouate et autres matériaux d'essuyage.

L'appareil selon l'invention est du type bien connu selon lequel le rouleau de matériau en service monté à rotation libre sur un support, est appliqué en pression directement sur un tambour à surface anti-glissante, afin que par simple traction manuelle sur la bande de matériau débordant de l'appareil, on distribue et on coupe automatiquement une bande dont la longueur est sensiblement égale au diamètre du tambour, cela par un dispositif de coupe dentelée associé au tambour et faisant saillie hors du tambour lorsqu'on entraîne en rotation par traction sur le matériau, de manière à pénétrer dans le matériau ainsi tendu de part et d'autre, du dispositif de coupe. Après la coupe, le tambour lancé revient à sa position initiale par l'intermédiaire de l'action de divers organes complémentaires, et une nouvelle bande de matériau déborde de l'appareil.

Certains appareils de ce type reçoivent au moins deux rouleaux de matériau qui peuvent être mis en service successivement de manière automatique dès que le premier rouleau est presque vide. D'autres appareils ne reçoivent qu'un rouleau de matériau ; il faut donc dans ce cas recharger plus fréquemment l'appareil.

Les appareils sont agencés avec un organe de sécurité dans sa partie inférieure assurant une double fonction de guidage de la ou des bandes de papier et évitant une introduction malencontreuse des doigts de l'utilisateur de l'appareil tel que défini dans le brevet EP-A-116508 du demandeur déposé à une date antérieure à la date de dépôt de la présente demande et publié entre la date de priorité et la date de dépôt de la présente demande.

L'invention vise à améliorer le dispositif de coupe d'un appareil à simple ou double rouleau agencé avec un tel organe de sécurité visé par le document précité.

Un autre but de l'invention était d'éviter le gaspillage de matériau lorsque le rouleau de service était presque vide.

On connaît, par ailleurs, selon l'art antérieur défini par le brevet français N. 2387628, un appareil de distribution et de coupe simultanées de bandes de matériaux enroulés avec au moins un rouleau de matériau en service monté à rotation sur un support. La bande est appliquée en pression directement sur un tambour, afin que par simple traction manuelle sur la bande de matériau débordant de l'appareil on distribue et on coupe automatiquement une bande, cela par un dispositif de coupe dentelé associé au tambour et faisant saillie hors du tambour lorsqu'on l'entraîne en rotation par traction sur le matériau ainsi tendu de part et d'autre du dispositif de coupe. L'organe de coupe dentelé est solidaire d'un organe-support monté pivotant dans le tambour et coopère avec des moyens assurant la saillie périodique de l'organe de coupe hors du tambour en vue de la coupe du matériau, un espace étant prévu au niveau des dents afin d'autoriser le passage d'un moyen de transmission du mouvement de rotation du tambour.

Ce brevet illustre le préambule de la revendication 1.

L'invention est caractérisée en ce que :
- le rouleau de matériau est monté à rotation libre sur son support ;
- le tambour comporte une surface anti-glissante ;
- des organes complémentaires sont prévus, assurant qu'après la coupe le tambour lancé revienne à sa position initiale ;
- la longueur de la bande coupée à chaque cycle est sensiblement égale au diamètre du tambour ;
- l'organe de coupe est réalisé en deux parties logées à coulissement dans l'organe-support ;
- un moyen de transmission du mouvement de rotation entre le tambour et un organe de sécurité est disposé dans une gorge de guidage et de logement située sur la périphérie du tambour et disposée dans un plan perpendiculaire à l'axe du tambour ;
-_un organe de sécurité constitué par un arbre monté à rotation parallèlement à l'axe du tambour est positionné au niveau de l'ouverture de passage de la ou des bandes distribuées ;
- l'organe de coupe est réalisé en deux parties logées à coulissement dans l'organe-support de manière à autoriser un réglage de l'espace entre les deux parties adjacentes de l'organe de coupe d'une part pour autoriser le passage dudit moyen de transmission du mouvement de rotation entre le tambour et l'arbre et d'autre part pour ajuster la largeur de la ligne non coupée de la bande du fait de l'absence de dents à cet endroit.

Selon une caractéristique préférentielle de l'invention objet de la revendication 2, l'appareil est équipé d'un support ou élément de réception et de verrouillage à rotation libre du rouleau en service lorsqu'il est presque vide, permettant la distribution et la coupe automatiques et simultanées des longueurs de bandes restant dans ce rouleau, et des longueurs de bandes d'un deuxième rouleau positionné sur son support, et appliqué en pression sur un tambour à surface anti-glissement qui est mis en rotation par traction sur les deux bandes de matériau débordant de l'appareil, pour assurer la coupe desdites bandes par l'organe de coupe dentelé associé au tambour. D'autres modes préférentiels de l'invention font l'objet des revendications 3 à 5.

L'invention est exposée ci-après plus en détail à l'aide des dessins représentant seulement un mode d'exécution.
La figure 1 est une vue en coupe montrant un appareil à deux rouleaux de matériau équipé d'un organe de coupe en deux parties et d'un moyen de transmission du mouvement entre le tambour et l'organe de sécurité.
La figure 2 est une vue en plan et en coupe considérée suivant la ligne 2-2 de la figure 1.
La figure 3 est une vue en coupe à plus petite échelle illustrant un appareil à un rouleau de matériau équipé d'un organe de coupe en deux parties, d'un moyen de transmission entre le tambour et l'organe de sécurité, et d'un support de rouleau presque vide.
La figure 4 est une vue en perspective illustrant un organe de coupe en deux parties et son support.
La figure 5 est une vue de face capot enlevé représentant un appareil à un rouleau de matériau correspondant à la figure 2.
La figure 6 est une vue en perspective partielle montrant une des parties du support de rouleau presque vide conforme à la figure 3.
La figure 7 est une vue partielle en coupe illustrant l'organe de coupe en deux parties et un aménagement de la surface du tambour empêchant le glissement des deux épaisseurs de bandes débitées par deux rouleaux.

Afin de rendre plus concret l'objet de l'invention, on le décrit maintenant sous des formes non limitatives de réalisation illustrées aux figures des dessins.

On a illustré aux figures 1 et 2, à titre d'exemple non limitatif, un appareil de distribution et de coupe simultanées du type ayant fait l'objet d'une Demande française de Brevet N' 2539293 et d'une demande française de Certificat d'Addition n' 2547716 à un brevet d'invention français dont le déposant est également le titulaire.

On rappelle succinctement les éléments principaux de cet appareil.

L'appareil comprend à partir d'une plaque de base (1) à fixation murale, des moyens-supports (2) à rotation libre d'un tambour (3), un excentrique (4c) convenablement orienté et dimensionné pour commander le pivotement d'un porte-lame (7) articulé en (8) sur les parois latérales du tambour, en vue d'obtenir périodiquement la saillie d'une lame (7a) hors du tambour présentant à cet effet une ouverture (3a).

Un dispositif de remplacement automatique du rouleau en service est prévu dans ce cas afin d'augmenter la capacité de l'appareil. Ce dispositif comprend à partir d'une structure rigide (14), un support (16) dont les extrémités libres des bras (16b) portent des plaquettes (16c) à berceaux (16d) de réception et de positionnement à rotation libre du rouleau de matériau (R1), cela par l'intermédiaire de tourillons (T1) qui sont formés sur des embouts (E1) centrés dans la bobine ou noyau d'enroulement du matériau.

Un support (18) dont les extrémités libres des bras (18b) forment des berceaux (18c) de réception et de positionnement de tourillons (T2) formés sur des embouts (E2) qui sont centrés dans la bobine ou noyau d'un rouleau (R2) de matériau à distribuer.

Les deux supports (16 et 18) sont reliés entre eux par une biellette (19) qui est articulée en (20) sur le support (18) et sur un pion (21) fixé sur le support (16) par l'intermédiaire d'une ouverture oblongue (19a) de la biellette.

Les bras des deux supports (16 et 18) sont dimensionnés et espacés entre eux de manière précise pour que par l'action de la biellette de liaison (19), les extrémités libres formant les berceaux (16d - 18c) puissent se croiser.

Un verrou articulé (23) destiné à retenir en position relevée le support (18), est relié à une bielle (25) dont l'autre extrémité s'articule avec jeu sur le support (16).

Dans l'ouverture inférieure de l'appareil, on a disposé un organe assurant le guidage ferme de la ou des bandes débitées sans possibilité de passer ailleurs qu'entre cet organe et la paroi inclinée (1a) et évitant également l'engagement involontaire des doigts de l'utilisateur.

Pour cela, un arbre (38) est monté à rotation libre au niveau de l'ouverture inférieure et parallèlement à l'axe du tambour. Dans sa partie médiane, l'arbre présente une gorge (38a) destinée à recevoir une courroie (39) ou moyen similaire de transmission, qui est enroulé autour du tambour (3) présentant à cet effet une gorge (3c) de guidage et de logement de la courroie. Il n'est pas exclu de prévoir plusieurs courroies ou moyens similaires dans la longueur du tambour et de l'arbre.

On comprend notamment en regardant la figure 1, que la courroie centrale si elle évite le passage des bandes entre l'arbre (38) et le tambour (3), ne permet pas la saillie libre de la lame de coupe (7a) hors du tambour. Pour obvier- à cet inconvénient, on a prévu, comme illustré notamment aux figures 4 et 7, d'exécuter ladite lame en deux parties (7a1 - 7a2). Ces deux parties sont insérées dans un support (7) ou porte-lames comprenant par exemple un profilé arrière équerré (7b) contre lequel s'appuient les deux parties de lame également équerrées, et un profilé avant (7c) de hauteur correspondant sensiblement au côté de l'équerre (7b) portant les axes d'articulation (8). Les deux profilés (7b - 7c) étant espacés l'un de l'autre pour retenir les demi-lames et permettre éventuellement leur déplacement à coulissement juste. Le profilé arrière (7b) est entaillé en (7b1) au niveau du passage de la courroie (39), et il présente latéralement sur sa face arrière un oeilleton (7b2) d'accrochage pour un ressort (40) de rappel du porte-lames en position de retrait des demi-lames, après la coupe.

On comprend que si l'écartement (e) entre les deux demi-lames dentelées est important et correspond à une dent, la bande de matériau débitée risque de ne pas être coupée à cet endroit, en particulier lorsque l'utilisateur ne tire pas avec une force suffisante sur cette bande.

Il est donc souhaitable de régler au minimum cet écartement par déplacement des demi-lames et de prévoir des demi-lames avec les dents extrêmes très proches de l'extrémité considérée afin de combler en partie l'absence de dent centrale.

Cependant, dans certains cas d'utilisation, il peut être intéressant que la bande de matériau tienne encore par un point central.

L'organe de transmission (39) a donc une double fonction, à savoir : guidage du matériau vers l'ouverture et obturation du passage entre le tambour (3) et l'arbre (38).

Suivant une autre caractéristique de l'invention, illustrée aux figures 3, 5 et 6, appliquée à un appareil à un seul rouleau de matériau du type ayant fait l'objet de précédentes protections par Brevets dont le déposant est également titulaire, on a prévu un dispositif de réception du rouleau lorsqu'il est presque vide, permettant de libérer le support (41) du rouleau neuf (R3), et d'éviter le gaspillage du rouleau presque vide (R4) par la distribution des deux bandes de matériau jusqu'à épuisement de ce dernier rouleau.

Pour cela, on fixe par tous moyens sur un flasque de protection (42), des pattes équerrées (43) sur lesquelles sont fixés, à demeure ou de manière démontable des bras-supports inclinés (44) en matériau à capacité élastique destinés à recevoir par écartement élastique et par des glissières (44a), les tourillons (T4) formés sur les embouts de la bobine du rouleau de matériau. Au fond des glissières, un orifice (44b) est prévu pour le positionnement à rotation libre des tourillons.

On comprend que lorsque la personne désignée pour le chargement de l'appareil se trouve en présence d'un rouleau (R4) où il ne reste que quelques longueurs de bandes à distribuer, il lui suffit d'enlever ce rouleau du support (41) et de le positionner dans les bras-supports (44), sa bande libre étant toujours enroulée sur le tambour (3) et débordant sous l'appareil. Elle dispose alors un rouleau neuf (R3) dans les formes de réception (41a) du support (41) avec sa bande libre orientée vers l'arrière.

Lorsqu'un utilisateur tirera la bande débordante du rouleau (R4), la bande libre du rouleau (R3) sera automatiquement entraînée vers l'ouverture inférieure de l'appareil. Jusqu'à ce que le rouleau (R4) soit vide, deux longueurs de bandes superposées seront ainsi distribuées et coupées. A noter que le serrage élastique exercé par les bras-supports (44) sur les embouts du rouleau (R4) évite toute formation de plis de la bande de ce rouleau lorsqu'on tire sur les bandes débordantes.

Pour éviter les éventuels glissements l'une sur l'autre des deux épaisseurs de bandes, on prévoit d'ajouter à la rugosité de la périphérie du tambour (3), des saillies d'accrochage au moins en une zone située à proximité de l'ouverture du tambour.

Ces saillies peuvent être constituées par exemple d'une série de pointes ou picots (3d) exécutés directement et par tous moyens connus sur le tambour (figure 7).

Bien entendu, ces saillies peuvent être réalisées aussi bien pour les appareils à un rouleau du type selon la figure 3, que pour les appareils à plusieurs rouleaux et à remplacement automatique des rouleaux, correspondant à la figure 1.

Les avantages ressortent bien de la description.

On rappelle encore la fiabilité et la sécurité de l'appareil obtenues par les guidages des bandes de matériau et l'obturation partielle de l'ouverture inférieure évitant l'introduction des doigts.

## Revendications

1. Appareil de distribution et de coupe simultanées de bandes de matériaux enroulés avec au moins un rouleau de matériau (R) en service monté à rotation sur un support, la bande étant appliquée en pression directement sur un tambour (3), afin que par simple traction manuelle sur la bande de matériau débordant de l'appareil on distribue et on coupe automatiquement une bande, cela par un dispositif de coupe dentelé (7a1, 7a2) associé au tambour et faisant saillie hors du tambour lorsqu'on l'entraîne en rotation par traction sur le matériau ainsi tendu de part et d'autre du dispositif de coupe, l'organe de coupe dentelé (7a1, 7a2) étant solidaire d'un organe- support (7) monté pivotant dans le tambour et coopérant avec des moyens (4c) assurant la saillie périodique de l'organe de coupe hors du tambour en vue de la coupe du matériau, un espace étant prévu au niveau des dents afin d'autoriser le passage d'un moyen de transmission du mouvement de rotation du tambour, ledit appareil étant caractérisé en ce que :
- le rouleau de matériau est monté à rotation libre sur son support ;
- le tambour comporte une surface anti-glissante ;
- des organes complémentaires sont prévus, assurant qu'après la coupe le tambour lancé revienne à sa position initiale ;
- la longueur de la bande coupée à chaque cycle est sensiblement égale au diamètre du tambour ;
- l'organe de coupe est réalisé en deux parties (7a1, 7a2) logées à coulissement dans l'organe- support ;
- un moyen de transmission (39) du mouvement de rotation entre le tambour et un organe de sécurité (38) est disposé dans une gorge de guidage (3c) et de logement située sur la périphérie du tambour et disposée dans un plan perpendiculaire à l'axe du tambour ;
- un organe de sécurité (38) constitué par un arbre monté à rotation parallèlement à l'axe du tambour est positionné au niveau de l'ouverture de passage de la ou des bandes distribuées ;
- ledit organe de coupe réalisé en deux parties (7a1, 7a2) logées à coulissement dans l'organe- support autorisant un réglage de l'espace (e) entre les deux parties adjacentes de l'organe de coupe d'une part pour autoriser le passage dudit moyen de transmission (39) du mouvement de rotation entre le tambour (3) et l'arbre (38) et d'autre part pour ajuster la largeur de la ligne non coupée de la bande du fait de l'absence de dents à cet endroit.

2. Appareil suivant la revendication 1, caractérisé en ce qu'il est équipé d'un support (44) ou élément de réception et de verrouillage à rotation libre du rouleau en service (R4) lorsqu'il est presque vide, permettant la distribution et la coupe automatiques et simultanées des longueurs de bandes restant dans ce rouleau, et des longueurs de bandes d'un deuxième rouleau (R3) positionné sur son support, et appliqué en pression sur un tambour (3) à surface anti-glissement qui est mis en rotation par traction sur les deux bandes de matériau débordant de l'appareil, pour assurer la coupe desdites bandes par l'organe de coupe dentelé (7a) associé au tambour.

3. Appareil suivant la revendication 2, caractérisé en ce que le support ou élément de réception et de verrouillage du rouleau presque vide est constitué par deux bras-supports (44) en matériau à capacité élastique fixées de manière inclinée sur des pattes équerrées (43) solidaires d'un flasque de protection (42) monté devant le tambour (3) ; des glissières (44a) autorisant le guidage des tourillons (T4) équipant les extrémités de la bobine du rouleau, et des orifices (44b) formés au fond des glissières, assurant le positionnement et le verrouillage à rotation libre des tourillons du rouleau, avec serrage élastique évitant la formation de plis lors des tractions sur les bandes débordantes de matériau.

4. Appareil suivant la revendication 1, caractérisé en ce que le tambour (3) d'entraînement des bandes libres de matériau à distribuer, présente sur sa périphérie, outre une surface antiglissante, des saillies d'accrochage (3d) destinées à éviter le glissement l'une par rapport à l'autre des bandes libres tirées sur deux rouleaux à la fois.

5. Appareil suivant la revendication 1, caractérisé en ce que le moyen de transmission du mouvement entre l'arbre (38) obturant en partie l'ouverture inférieure de passage des bandes, et le tambour (3) est constitué par au moins une courroie (39) ou organe analogue, guidée dans des gorges centrales (3c et 38a) du tambour et du rouleau cet organe de transmission ayant une double fonction, à savoir: empêcher le passage inopiné des bandes entre le tambour et l'arbre, et les obliger à se diriger vers l'ouverture inférieure de l'appareil.

## Claims

1. Apparatus for the simultaneous dispensing and cutting of webs of rolled up materials with at least one roll of material (R) in use mounted for free rotation on a support, the web being applied under pressure directly onto a drum (3) so that a mere manual pull on the web of material projecting out of the apparatus will permit the simultaneous dispensing and cutting of a web, by means of a serrated cutting device (7a1, 7a2) associated with the drum and projecting out of this drum when the latter is driven rotatably by a pull on the material being stretched thereby on either side of the cutting device, the serrated cutting organ (7a1 - 7a2) being integral with a supporting cutting organ (7) mounted pivotally within the drum and cooperating with means (4c) which provide the periodical protruding of the cutting organ outside the drum in order to cut off the material, a spacing being provided at the level of the teeth for the passage of a transmission means for the rotational motion of the drum, said apparatus being characterized in that:
- the roll of material is mounted freely rotatable on the support thereof ;
- the drum has a nonskid surface ;
- additional organs are provided so that the driven drum will come back to the initial position thereof after the cutting step has been performed ;
- the length of the web which is cut off during each cycle is approximately equal to the diameter of the drum ;
- the cutting organ is made of two portions (7a1 - 7a2), housed slidably within the supporting organ ;
- a transmission means (39) for the movement of rotation between the drum and a safety organ (38) is disposed in a guiding and housing groove (3c) located on the periphery of the drum and disposed within a plane normal to the axis of the drum ;
- a safety organ (38) consisting of a shaft mounted rotatably normal to the axis of the drum is positioned at the level of the opening for the passage of the web or webs to be dispensed ;
- said cutting organ made of two portion (7a1 - 7a2) housed slidably within the supporting organ permit an adjustment of the space (e) between the two adjacent portions of the cutting organ, on the one hand for the passage of said transmission means (39) for the rotational movement between the drum (3) and the shaft (38), and on the other hand for the adjustement of the width of the line remaining uncut of the web owing to the absence of teeth at this location.

2. Apparatus as claimed in Claim 1, characterized in that said apparatus is equipped with a support (44) or receiving and interlocking element mounted for free rotation for the roll in use (R4) when this roll is nearly empty, permitting the automatic and simultaneous dispensing and cutting of the web lengths remaining on said roll (R4) together with the web lengths of a second roll (R3) positioned on the support thereof and applied under pressure onto a drum (3) with a nonskid surface, which is rotated by pulling the two webs of material projecting out of the apparatus, in order to provide the severing of said webs by means of the serrated cutting organ (7a) associated with the drum.

3. Apparatus as claimed in Claim 2, characterized in that the support or receiving and interlocking element for the nearly empty roll consists of two supporting arms (44) made of a material with elastic capacity and secured in a slanting manner on squared lugs (43) integral with a protection cheek (42) mounted in front of the drum (3), there being provided the slideways (44a) which permit the guiding of the journals (T4) equipping the ends of the bobbin of the roll, with apertures (44b) at the bottom of the slideways for providing the positioning and the interlocking with free rotation of the journals of the roll, with elastic tightening in order to prevent the formation of wrinkles when the protruding webs of material are pulled out.

4. Apparatus as claimed in Claim 1, characterized in that the driving drum (3) for the free webs of material to be dispensed is provided on the periphery thereof, besides a nonskid surface, with hooking up projections (3d) for preventing a skidding effect between the two free webs pulled out on two rolls at a time.

5. Apparatus as claimed in Claim 1, characterized in that the means for the transmission of the movement between the shaft (38) closing up partially the lower opening for the passage of the webs and the drum (3) consists of at least one belt (39) or similar organ, guided in central grooves (3c and 38a) of the drum and of the roll, this transmission organ having a double function, namely : preventing the unexpected passage of the webs between the drum and the shaft, and causing said webs to be directed towards the lower opening of the apparatus.

## Patentansprüche

1. Gerät zum gleichzeitigen Verteilen und Zerschneiden von aufgerollten Materialbändem mit am wenigstens einer drehbar auf eine Auflage montierten Materialrolle im Betrieb und mit unmittelbarem Auflegen unter Druck des Bands auf einer Trommel (3), damit ein einfaches Handziehen auf die ausserhalb des Geräts hinausragende Materialbahn das automatische Verteilen und Zerschneiden einer Bahnlänge mittels einer verzahnten Schnittvorrichtung (7a1, 7a2) gestattet, die mit der Trommelzusammenarbeitet und bei dem Drehantrieb der Trommel durch Ziehen auf das somit beiderseitig der Schnittvorrichtung gespannte Material aus der besagten Trommel hinausragt, wobei das verzahnte Schnittorgan (7a1, 7a2) einem Tragorgan (7) zugeordnet ist, das verschwenkbar in der Trommel zum Zusammenwirken mit Mitteln (4c) montiert wird, die das periodische Vorspringen des Schnittorgans ausserhalb der Trommel zum Zerschneiden des Materials bewirken, indem ain Abstand an der Höhe der Verzahnung um das Durchlassen eines Übertragungsmittels für die Drehbewegung der Trommel vorgesehen wird, dadurch gekennzeichnet, dass
- die Materialrolle frei drehbar auf deren Auflage montiert ist;
- die Trommel eine Gleitschutzoberfläche aufweist ;
- zusätzliche Organe zur Ruckführung der Trommel auf deren Anfangsstellung vorgesehen sind, nachdem die Trommel für die Durchführung und Vollendung des Zerschneidens in Bewegung gesetzt geworden ist;
- die Länge des bei jedem Verteilungsvorgang zerschnittenen Bahnabschnitts etwa gleich dem Durchmesser der Trommel ist ;
- das Schnittorgan aus zwei Teilen (7a1, 7a2) besteht, die verschiebbar in das Tragorgan untergebracht sind ;
- ein Übertragungsmittel (39) für die Drehbewegung zwischen der Trommel und einem Sicherheitsorgan (38) in einer auf dem Umfang der Trommel vorgesehenen Unterbringungs- und Führungsrille (3c) untergebracht ist, und sich in einer zur Achse der Trommel senkrechten Ebene befindet ;
- ein aus einer drehbar und parallel an der Achse der Trommel montierten Welle bestehendes Sicherheitsorgan an der Höhe der Öffnung für das Durchlassen des verteilten Bandabschnittes oder der verteilten Bandabschnitte positioniert wird ;
- das aus zwei verschiebbar in das Tragorgan untergebrachten Teilen (7a1, 7a2) bestehende Schnittorgan eine Verstellung des Abstands zwischen den zwei angrenzenden Teilen des besagten Schnittorgans gestattet, um einerseits das Durchlassen des genannten Übertragungsmittels für die Drehbewegung zwischen der Trommel und der Welle zu ermöglichen, und andererseits um die Breite der ungeschnittenen Linie des Bahnabschnittes infolge des Nichtvorhandenseins einer Verzahnung an der in Betracht kommenden Stelle verstellen zu können.

2. Gerät nach Anspruch 1, dadurch gekennzeichnet, dass dieses Gerät, für die freie Drehbewegung der Rolle im Betrieb (R4) bei nahezu verbrauchtem Zustand dieser Rolle eine Auflage (44) oder ein Aufnahme- und Verriegelungsälement aufweist, die oder das das automatische und gleichzeitige Verteilen und Zerschneiden der auf dieser Rolle verbleibenden Bahnlängen, sowie der Bahnlängen einer zweiten, auf deren Auflage positionierten Rolle (R3) gestattet, die unter Druck auf eine Trommel (3) mit Gleitschutzoberfläche aufgelegt wird, wobei diese Trommel durch Ziehen auf die zwei ausserhalb des Geräts hinausragenden Materialbänder drehweise bewegt ist, um das Zerschneiden der genannten Materialbänder durch das mit der Trommel zusammenarbeitende, verzahnte Schnittorgan (7a) zu bewirken.

3. Gerät nach Anspruch 2, dadurch gekennzeichnet, dass die Auflage oder das Aufnahme-und Verriegelungselement der nahezu verbrauchten Rolle aus zwei aus federndem Material bestehenden Tragarmen (44) besteht, die in geneigter Weise auf rechtwinkligen Laschen (43) befestigt sind, die einer vor der Trommel (3) montierten Schutzwange zugeordnet sind, wobei die Gleitschienen (44a) die Führung der Drehzapfen (T4) ermöglichen, mit welchen die Enden der Spule der Rolle versehen sind, und die am Boden der Gleitschienen gebildeten Bohrungen (44b) die Positionierung und die Verriegelung mit freier Drehbewegung der Drehzapfen der Rolle bewirken, unter einer federnden Spannung die eine Faltenbildung bei den Ziehwirkungen auf die hinausragenden Bahnen vermeidet.

4. Gerät nach Anspruch 1, dadurch gekennzeichnet, dass die Trommel (3) für das Mitnehmen der freien, zu verteilenden Materialbahnlängen auf deren Umfangläche, in Ergänzung für eine Gleitschutzoberfläche, die Einhakenvorsprünge (3d) aufweist, die zum Vermeiden des Zwischeneinanderschlüpfens der gleichzeitig aus zwei Rollen herausgezogenen freien Bahnabschnitte vorgesehen sind.

5. Gerät nach Anspruch 1, dadurch gekennzeichnet, dass das Übertragungsmittel für die Bewegung zwischen der die niedere Öffnung für das Durchlassen der Bänder teilweise zumachenden Welle (38) und der Trommel (3) aus am wenigstens einem Riemen (39) oder desgleichen besteht, der in mittige Rillen (3c und 38a) der Trommel und der Rolle geführt wird, wobei dieses Übertragungsorgan für eine doppelte Funktion vorgesehen ist, die daraus besteht, ein unerwünschtes Durchlassen der Bänder zwischen die Trommel und die Welle zu unterbinden, und diese Bänder zwangsweise nach der unteren Öffnung des Geräts zu führen.
